# EUROPÄISCHE PATENTSCHRIFT

(11) **EP 0 084 336 B1**
(45) Veröffentlichungstag und Bekanntmachung des Hinweises auf die Patenterteilung: **20.11.1986**
(21) Anmeldenummer: 83100117.7
(22) Anmeldetag: 08.01.1983
(51) Int. Cl.: A47B 67/00, A47B 83/00

(54) **Kombiniertes Schreib- und Toilettemöbel**
Combined dressing and writing furniture
Secrétaire et coiffeuse combinés

(30) Priorität: 14.01.1982 DE 8200653 U
(43) Veröffentlichungstag der Anmeldung: 27.07.1983
(73) Patentinhaber: Thöner, Franz, D-8900 Augsburg (DE)
(72) Erfinder: Thöner, Franz, D-8900 Augsburg (DE)
(74) Vertreter: Holzer, Rupprecht, Dipl.-Ing.

## Beschreibung

Die Erfindung betrifft ein kombiniertes Schreib- und Toilettemöbel mit einer, um eine im Möbelinneren in Tischhöhe horizontal angeordnete Achse zwischen einer horizontalen Stellung und einer aufrechten Stellung bewegbaren Klappe, die in einer dieser beiden Stellungen einen Möbelinnenraum abschliesst und diesen in der anderen Stellung freigibt, deren in Horizontalstellung obere Seite eine Schreibfläche bietet und deren von der Schreibfläche abgewandte Seite einen Spiegel trägt, der sich bei aufrechter Klappenstellung in Gebrauchslage befindet, wobei das Möbel an seiner Vorderfront mindestens ein, um eine vertikale Achse nach aussen aufschwenkbares Flügelteil aufweist und die Schwenkachse der Klappe im wesentlichen bündig mit der Unterkante dieses Flügelteils angeordnet ist.

Ein derartiges Kombinationsmöbel ist in der FR-A 538016 beschrieben. Das bekannte Kombinationsmöbel weist ein tisch- oder kastenförmiges Unterteil, ein daran befestigtes Oberteil mit Ablagefächern und zwei an diesem letzteren über beidseitige Vertikalscharniere angelenkte, mit Schubfächern versehene Flügelteile auf. Diese Flügelteile ruhen in eingeschwenkter Stellung auf der Spiegelklappe, die in ihrer Horizontallage bei ausgeschwenkten Flügelteilen die Tischplatte darstellt. Am Unterteil sind in Tischplattenhöhe beidseitig Horizontalführungen angeordnet, in welchen Scharnierzapfen verschiebbar sind, die ihrerseits an der Unterkante der zwischen ihrer Horizontalstellung und ihrer aufrechten Stellung bewegbaren Spiegelklappe befestigt sind. Das Hochklappen der Spiegelklappe vollzieht sich in der Weise, dass zunächst die beiden Flügelteile nach aussen geschwenkt werden, so dass sie die Ablagefächer des Oberteils freigeben, worauf die Oberkante der Spiegelklappe nach oben angehoben und unter gleichzeitigem Nachinnenschieben der Unterkante der Spiegelklappe diese nach oben geschwenkt und mit ihrer Oberkante in einer Stellung an das Oberteil angelehnt wird, die der jeweils gewünschten Spiegelneigung entspricht.

Die Schubfächer sind in den Flügelteilen derart angeordnet, dass sie bei eingeschwenkten Flügelteilen den Ablagefächern des Oberteils gegenüberstehen und bei ganz ausgeschwenkten Flügelteilen nach vorn weisen, so dass sie der Benutzer in Richtung zu sich selbst herausschieben kann.

Bei völlig eingeschwenkten Flügelteilen stellt sich das bekannte Kombinationsmöbel also als geschlossener Kasten dar, während es bei ausgeschwenkten Flügelteilen als Schreibtisch und bei ausgeschwenkten Flügelteilen und hochgeklappter Spiegelklappe als Toilettetisch dienen kann.

Von Nachteil ist bei diesem bekannten Kombinationsmöbel, dass der Benutzer stets zuerst die beiden Flügelteile ganz ausschwenken muss, wenn er die Spiegelklappe in ihre aufrechte Stellung bringen will, um das Möbel als Toilettetisch benutzen zu können.

Ähnliche kombinierte Schreib- und Toilettemöbel findet man auch häufig in Hotelzimmern. Sie sind meistens als länglicher Wandtisch oder Wandkommode mit mehreren Schubfächern ausgebildet. Ein Teil der Tischplatte ist als Spiegelklappe ausgebildet, die um eine nahe der Tischhinterkante fest angeordnete horizontale Achse zwischen einer horizontalen Stellung, in welcher sie mit der übrigen Tischplatte bündig verlaufend ein darunter befindliches Ablagefach abdeckt und als Schreibfläche dient, und einer aufrechten Stellung bewegt werden kann, in welcher letzterer sie unter einem steilen Winkel schräg nach hinten geneigt ist und als Toilettespiegel dient.

Dieses letztgenannte bekannte kombinierte Schreib- und Toilettemöbel ist für Hotelzwecke gut geeignet, hat aber - wie auch das in der FR-A 538016 beschriebene Kombinationsmöbel - den Nachteil, dass bei in aufrechter Stellung befindlicher Spiegelklappe nur ein einziger Spiegel zur Verfügung steht, der insbesondere Damen nur beschränkte Betrachtungsmöglichkeiten bietet.

Durch die Erfindung soll ein kombiniertes Schreib- und Toilettemöbel geschaffen werden, welches vielseitigere Benutzungsmöglichkeiten bietet und sich insbesondere als Einrichtungsgegenstand für kleine Schlaf- Wohnzimmer eignet.

Ausgehend von einem kombinierten Schreib-und Toilettemöbel der eingangs dargelegten allgemeinen Bauart ist das erfindungsgemässe Schreib- und Toilettemöbel dadurch gekennzeichnet, dass das Möbel als Schrank oder als Tisch- oder Kommodeaufsatz ausgebildet ist, dass ferner das bzw. die Flügelteile als Flügeltür (en) ausgebildet ist bzw. sind, an deren Innenseite(n) ein Spiegel angeordnet ist, dass weiter die Klappenschwenkachse fest hinterhalb der Ebene, welche die geschlossene(n) Flügeltür(en) einnimmt (-nehmen), angeordnet ist, dass ausserdem die Flügeltür(en)öffnung grösser als der Klappenumriss ist, und dass die Klappe in aufrechter Stellung vertikal steht, so dass sie nach Arteiner Sekretärktappe einen dahinter im Möbelinneren angeordneten Sekretärraum abschliesst und ihr in dieser Stellung nach aussen weisender Spiegel zusammen mit dem (den) Türspiegel(n) einen verstellbaren Toilette-Winkelspiegel bildet.

Das erfindungsgemässe Kombinationsmöbel bringt gegenüber dem kombinierten Schreib-und Toilettemöbel der in der FR-A 538016 beschriebenen Bauart den technischen Fortschritt, dass es nach blossem Öffnen der Flügeltür(en) bei noch unzugänglichem Sekretärteil sofort als Toilettetisch zur Verfügung steht und aus dieser Gebrauchsstellung heraus durch blosses Herunterklappen der Spiegelklappe in einen vollwertigen Sekretärschreibtisch verwandelbar ist.

Gegenüber den beiden oben erwähnten bekannten Bauarten von Kombinationsmöbeln hat das erfindungsgemässe Kombinationsmöbel den weiteren Vorteil, dass für den Schreibgebrauch ein vollständiger Sekretärschreibtisch mit durch die in vertikaler Schliessstellung befindlicher Klappe abgeschlossenem Schubfach- und Regalraum zur Verfügung steht und dass für den Toilettegebrauch ein verstellbarer mehrfach-Toilette-Winkelspiegel zur Verfügung steht, der dem Benutzer eine Betrachtung von mehreren Seiten ermöglicht, was insbesondere von Damen sehr geschätzt wird.

Gemäss einer bevorzugten Ausführungsform der Erfindung weist das kombinierte Schreib-und Toilettemöbel zwei symmetrische Front-Flügeltüren auf, so dass für den Toilettegebrauch ein verstellbarer Dreifach-Toilette-Winkelspiegel zur Verfügung steht, wie er sonst nur bei reinen Toilettetischen üblich ist.

In Weiterbildung der Erfindung sind unterhalb des durch die Flügeltür(en) abschliessbaren Möbelteils ein oder mehrere, nach vorn ausziehbare Schubfächer angeordnet. Dadurch ist es möglich, in dem Kombinationsmöbel auch noch andere Gegenstände, insbesondere Wäsche, aufzubewahren.

Nach einer bevorzugten Ausführungsform der Erfindung ist ein unmittelbar unterhalb des durch die Flügeltür(en) abschliessbaren Möbelteils angeordnetes Schubfach durch einen Zentralverschluss gemeinsam mit der (den) Flügeltür(en) abschliessbar. Dadurch ist es möglich, sowohl den Sekretärraum als auch dieses Schubfach, in welchem beispielsweise Schmuck untergebracht werden kann, durch einen einzigen gemeinsamen Schlüssel zugriffssicher abzuschliessen.

In Weiterbildung der Erfindung kann dieses unmittelbar unterhalb des durch die Flügeltür(en) abschliessbaren Möbelteils angeordnete Schubfach in seinem Inneren etwa in halber Schubfachhöhe Längsschienen aufweisen, längs welchen ein Kassettenschieberverschiebbar ist, dessen Länge etwa der halben Schubfachlänge entspricht. Durch eine derartige Ausstattung eignet sich ein solches Schubfach besonders gut zur Aufbewahrung von Schmuck und anderen Toilettegegenständen.

Schliesslich ist in Weiterbildung der Erfindung in dem Zwischenraum zwischen der (den) Flügeltür(en) und der Klappe oben eine Leuchtröhre angeordnet. Durch eine derartige Beleuchtungsanordnung ist es möglich, einerseits eine indirekte Beleuchtung des Mehrfach-Toilette-Winkelspiegels für den Toilettegebrauch und andererseits eine gute Beleuchtung der Schreibfläche bei in Horizontalstellung heruntergeklappter Klappe für den Schreibtischgebrauch zu erzielen.

Die Erfindung wird nunmehr in ihren Einzelheiten unter Bezug auf die anliegende Zeichnung anhand einer bevorzugten Ausführungsform beispielsweise beschrieben.

Es stellen dar:
Fig. 1 eine schematische Vorderansicht des erfindungsgemässen kombinierten Schreib- und Toilettemöbels in etwa zehnfacher Verkleinerung mit aufgeklappter Front-Flügeltür,
Fig. 2 einen Schnitt längs der Ebene 11-11 in Fig. 1, und
Fig. 3 einen Schnitt längs der Ebene 111-111 in Fig. 1.

Das in der Zeichnung dargestellte Kombinationsmöbel hat die Form eines Schrankes, der in seiner oberen Hälfte zwei symmetrisch angeordnete, um vertikale Scharnierachsen 1 nach vorne in Richtung der Pfeile A ausschwenkbare Flügeltüren 2 aufweist.

In seiner unteren Hälfte weist das schrankartige Möbel eine Anzahl von Schubfächern 3 auf. Das oberste dieser Schubfächer 3 weist in seinem Innern etwa in halber Schubfachhöhe Längsschienen 3a auf, längs welchen ein Kassettenschieber 3b verschiebbar ist, dessen Länge etwa der halben Schubfachlänge entspricht.

Hinterhalb der Ebene, welche die geschlossenen Flügeltüren 2 einnehmen, sind höhenmässig bündig etwa mit der Unterkante der Flügeltüren 2 zwei Schwenkzapfen angeordnet, welche die horizontale Schwenkachse 4 für eine Klappe 5 bilden, deren Umriss kleiner als die gemeinsame Türöffnung der beiden Flügeltüren 2 ist. Die Klappe 5 ist um diese Schwenkachse 4 in Richtung des Pfeils B zwischen einer vertikalen Stellung, in welcher sie ein die obere Hälfte des schrankartigen Möbels einnehmendes Sekretärfach 6 verschliesst, und einer in Fig. 2 in strichpunktierten Linien angedeuteten Horizontalstellung verschwenkbar, in welcher ihre Oberseite als Schreibfläche dient. Der Sekretärraum 6 kann in üblicher Weise mit Schubfächern 7 und Regalfächern 8 ausgestattet sein.

An den Innenseiten der Flügeltüren 2 sind Spiegel 2a angebracht. Die Aussenfläche der Klappe 5 ist ebenfalls mit einem Spiegel 5a bedeckt. Bei geöffneten Flügeltüren 2 und in vertikaler Schliessstellung befindlicher Klappe 5 bilden die Spiegelflächen 2a und 5a zusammen einen Dreifach-Toilette-Winkelspiegel, dessen Spiegelwinkel durch Änderung des Öffnungswinkels der Flügeltüren 2 verändert werden kann. Bei ganz geöffneten Flügeltüren 2 kann die Klappe 5 aus ihrer vertikalen Schliessstellung in ihre, in Fig. 2 in strichpunktierten Linien dargestellte Schreibstellung heruntergeklappt werden, in welcher der Spiegel 5a nach unten weist.

In dem Zwischenraum zwischen den Flügeltüren 2 und der Klappe 5 ist oben eine Leuchtröhre 9 angeordnet.

Die Bezugsziffer 10 bezeichnet das Schlüsselloch eines Zentralverschlusses, mit welchem das oberste Schubfach 3 und die Flügeltüren 2 gemeinsam versperrt werden können.

Ein nicht dargestellter, mit einer die beiden Flügeltüren 2 zusammenwirkender Endschalter bewirkt zweckmässig die Abschaltung der Leuchtröhre 9 beim Schliessen der Flügeltüren.

Anstatt als Schrank ausgebildet zu sein, kann das Kombinationsmöbel mit nur einem Schubfach 3 auch die Form eines Tisch- oder Kommodenaufsatzes haben.

## Patentansprüche

1. Kombiniertes Schreib- und Toilettemöbel mit einer, um eine im Möbelinneren in Tischhöhe horizontal angeordnete Achse (4) zwischen einer horizontalen Stellung und einer aufrechten Stellung bewegbaren Klappe (5), die in einer dieser beiden Stellungen einen Möbelinnenraum (6) abschliesst und diesen in der anderen Stellung freigibt, deren in Horizontalstellung obere Seite eine Schreibfläche bietet und deren von der Schreibfläche abgewandte Seite einen Spiegel (5a) trägt, der sich bei aufrechter Klappenstellung in Gebrauchslage befindet, wobei das Möbel an seiner Vorderfront mindestens ein, um eine vertikale Achse (1) nach aussen aufschwenkbares (A) Flügelteil (2) aufweist und die Schwenkachse (4) der Klappe (5) im wesentlichen bündig mit der Unterkante dieses Flügelteils (2) angeordnet ist, dadurch gekennzeichnet, dass das Möbel als Schrank oder als Tisch- oder Kommodenaufsatz ausgebildet ist, dass ferner das bzw. die Flügelteile (2) als Flügeltür(en) ausgebildet ist bzw. sind, an deren Innenseite(n) ein Spiegel (2a) angeordnet ist, dass weiter die Klappenschwenkachse (4) fest hinterhalb der Ebene, welche die geschlossene(n) Flügeltür(en) (2) einnimmt (-nehmen), angeordnet ist, dass ausserdem die Flügeltür(en)öffnung grösser als der Klappenumriss ist, und dass die Klappe (5) in aufrechter Stellung vertikal steht, so dass sie nach Art einer Sekretärklappe einen dahinter im Möbelinneren angeordneten Sekretärraum (6) abschliesst und ihr in dieser Stellung nach aussen weisender Spiegel (5a) zusammen mit dem (den) Türspiegel(n) (2a) einen verstellbaren Toilette-Winkelspiegel bildet.

2. Kombinationsmöbel nach Anspruch 1, dadurch gekennzeichnet, dass dasselbe zwei symmetrische Front-Flügeltüren (2) aufweist.

3. Kombinationsmöbel nach Anspruch 1 oder 2, dadurch gekennzeichnet, dass unterhalb des durch die Flügeltür(en) (2) abschliessbaren Möbelbereiches ein oder mehrere, nach vorn ausziehbare Schubfächer (3) angeordnet sind.

4. Kombinationsmöbel nach Anspruch 3, dadurch gekennzeichnet, dass ein unmittelbar unterhalb des durch die Flügeltür(en) (2) abschliessbaren Möbelbereiches angeordnetes Schubfach (3) durch einen Zentralverschluss (10) gemeinsam mit der (den) Flügeltür(en) (2) abschliessbar ist.

5. Kombinationsmöbel nach Anspruch 3, dadurch gekennzeichnet, dass ein unmittelbar unterhalb des durch die Flügeltür(en) (2) abschliessbaren Möbelbereiches angeordnete Schubfach (3) in seinem Inneren etwa in halber Schubfachhöhe Längsschienen (3a) aufweist, längs welchen ein Kassettenschieber (3b) verschiebbar ist, dessen Länge etwa der halben Schubfachlänge entspricht.

6. Kombinationsmöbel nach einem der Ansprüche 1 bis 5, dadurch gekennzeichnet, dass in dem Zwischenraum zwischen der (den) Flügeltür(en) (2) und der Klappe (5) oben eine Leuchtröhre (9) angeordnet ist.

## Claims

1. Combined writing and dressing furniture, having a flap (5) tiltable between a horizontal position and an upright position around an axis (4) being horizontally arranged on table-level in the interior of the furniture, and which in one of these both positions closes an interior space (6) of said furniture and in the other one of these positions is giving way to said space, and, when being in horizontal position, the upper side of which is constituting a writing surface, whereas its opposite surface carries a mirror which is in operational position when said flap (5) is in its upright position, said furniture having at its front face at least one wing element (2) being moveable outward (A) around a vertical axis (1), and the tilting axis (4) of said flap (5) being arranged essentially flush with the lower edge of said wing element (2), characterized in that said furniture is in its embodiment a cabinet, a table-headpiece, or a chest-headpiece, further characterized in that said wing element or wing elements (2) each have the shape of a wing door carrying a mirror (2a) at its interior surface, furthermore, that the tilting axis (4) of said flap (5) is arranged in a stationary manner behind the plane in which the wing door(s) is or are situated in their closed position(s), furtheron characterized in that the door-bay(s) of said wing door(s) is or are wider than the contour of said flap (5), and that said flap (5), when being in its upright position, is in a vertical position so that it closes a bureau space (6) situated therebehind in the interior of the furniture and that its mirror (5a) being in this position directed outwardly co-operates with the door-mirror(s) (2a) in the manner of an angularly adjustable dressing-glass.

2. Combined furniture as claimed in claim 1, characterized in that the same has two symmetrically arranged front wing doors (2).

3. Combined furniture as claimed in any of claims 1 or 2, characterized in that there are one or several drawers (3) arranged underneath that area of said furniture which can be closed by said wing door(s) (2), and that said drawer(s) (3) is or are moveable in frontward direction.

4. Combined furniture as claimed in claim 3, characterized in that a drawer (3) being directly arranged underneath that area of said furniture which can be closed by said wing door(s) (2) is lockable together with said wing door(s) (2) by a common central-lock (10).

5. Combined furniture as claimed in claim 3, characterized in that a drawer (3) being directly arranged underneath that area of said furniture which can be closed by said wing door(s) (2) has internally arranged longitudinal rails (3a) in a height of approximately one half the height of the drawer (3), and that a coffered drawer (3b) with a length of approximately half the length of the drawer (3) is slidably guided in these rails (3a).

6. Combined furniture as claimed in any of claims 1 to 5, characterized in that a tube lamp (9) is arranged on top in the space between the wing door(s) (2) and the flap (5).

## Revendications

1. Secrétaire et coiffeuse combinés comportant un abattant (5) mobile autour d'un axe (4) disposé horizontalement à l'intérieur dudit meuble à hauteur de table, entre une position horizontale et une position verticale, ledit abattant condamnant dans l'une de ces deux dites positions l'accès à un volume intérieur (6) du meuble et le libérant dans l'autre et dont la face supérieure présente, en position horizontale, un plan d'écriture tandis que la face opposée à celle d'écriture porte un miroir (5a), lequel se trouve en position d'utilisation lorsque l'abattant est situé à la verticale, ledit meuble présentant sur sa face frontale au moins un battant (2) susceptible de pivoter vers l'extérieur (A) autour d'un axe vertical (1) et l'axe de pivotement (4) dudit abattant (5) étant disposé pratiquement à fleur de l'arête inférieure dudit battant (2), caractérisé en ce que le secrétaire et coiffeuse combinés est conformé soit en armoire soit en élément rapporté en dessus de table ou de commode, en ce que, par ailleurs, le ou les battant(s) est ou sont conformé(s) en porte(s) à battant sur la face intérieure de laquelle ou desquelles est ou sont rapporté(s) un ou des miroirs (2a), en ce que, de plus, l'axe de pivotement (4) de l'abattant est monté à demeure en arrière du plan occupé par la ou les porte(s) à battant (2) en position fermée, en ce qu'en outre la baie offerte par la ou les porte(s) à battant est supérieure au contour dudit abattant et en ce qu'en position relevée, ledit abattant (5) est situé à la verticale de sorte qu'il condamne l'accès, à la manière d'un abattant de secrétaire, au volume de secrétaire (6) ménagé derrière lui à l'intérieur du meuble et que son miroir (5a), orienté dans cette position vers l'extérieur, forme, en liaison avec le ou les miroir(s) de la ou les porte(s) un miroir de toilette angulaire réglable.

2. Meuble combiné selon la revendication 1, caractérisé en ce qu'il comporte deux portes à battant frontales symétriques (2).

3. Meuble combiné selon la revendication 1 ou la revendication 2, caractérisé en ce qu'un ou plusieurs tiroir(s) (3) mobiles vers l'avant sont disposés en contrebas du volume du meuble dont l'accès est susceptible d'être condamné par la ou les porte(s) à battant (2).

4. Meuble combiné selon la revendication 3, caractérisé en ce qu'un tiroir (3) disposé directement en contrebas du volume du meuble dont l'accès est susceptible d'être condamné par la ou les porte(s) à battant (2), peut être fermé à clé en même temps que la ou les porte(s) à battant (2) au moyen d'un dispositif de fermeture central (10).

5. Meuble combiné selon la revendication 3, caractérisé en ce qu'un tiroir (3) disposé directement en contrebas du volume du meuble dont l'accès est susceptible d'être condamné par la ou les porte(s) à battant (2), présente en son intérieur et à mi-hauteur du tiroir environ, des rails longitudinaux (3a) le long desquels est mobile un coulisseau à cassettes (3b), dont la longueur correspond à la moitié environ de celle du tiroir.

6. Meuble combiné selon l'une quelconque des revendications 1 à 5, caractérisé en ce qu'un tube fluorescent (9) est disposé dans le haut du volume intermédiaire compris entre la ou les porte(s) à battant (2) et ledit abattant (5).
